# EUROPÄISCHE PATENTSCHRIFT

(11) **EP 0 401 712 B1**
(45) Veröffentlichungstag und Bekanntmachung des Hinweises auf die Patenterteilung: **05.01.1994**
(21) Anmeldenummer: 90110501.5
(22) Anmeldetag: 01.06.1990
(51) Int. Cl.: A47C 31/12, A47C 27/06

(54) **Matratzensystem**
Mattress-system
Système de matelas

(30) Priorität: 08.06.1989 CH 2171/89
(43) Veröffentlichungstag der Anmeldung: 12.12.1990
(62) Teilanmeldung aus: 93101990.5
(73) Patentinhaber: SUPERBA S.A., CH-6233 Büron (CH)
(72) Erfinder: Ottiger, Ernst, CH-6280 Hochdorf (CH); Gloor, Daniel, CH-6210 Sursee (CH)
(74) Vertreter: EGLI-EUROPEAN PATENT ATTORNEYS

(56) Entgegenhaltungen:
- WO-A-80/01980
- DE-A- 2 942 174
- DE-C- 610 708

## Beschreibung

Die Erfindung bezieht sich auf eine Untermatratze sowie auf ein Matratzensystem.

Bei den bekanntesten marktgängigen Konstruktionen enthält die Untermatratze mit einem gewöhnlich rechteckigen Rahmen verbundene Tragelemente in Form von quer verlaufenden Latten, auf denen die Obermatratze liegt. Das hat den Nachteil, dass die Latten entweder sehr steif sind und praktisch keine Federwirkung haben, was sich auch durch elastische Aufhängung derselben nur teilweise ausgleichen lässt, oder, falls sie elastisch sind, eine ungleichmässige Federwirkung, die in der Mitte wesentlich stärker als am Rand ist. Im letzteren Fall hängen ausserdem, insbesondere bei breiten Betten, die Latten bei grösserer Belastung in der Mitte in unerwunschtem Mass durch. Es ist zwar eine gattungsgemässe Konstruktion bekannt (CH-506 275), bei welcher diesbezüglich durch den Einsatz eines mittleren Längsträgers und mit den Latten verbundener nach unten durchgebogener Stützlatten, die auf demselben aufliegen, eine Verbesserung der einfachen Lattenkonstruktion erreicht wird, auch andere, wo durch Einsatz von seitlich verschiebbaren Zwischenstützen und anderer Konstruktionselemente (CH-PS 483 234, CH-PS 474 982) die Schwächen der Konstruktion gemildert sind, doch können sie trotz des zum Teil beträchtlichen konstruktiven Aufwands eine intrinsische Schwäche der Lattenuntermatratze nicht beheben, nämlich, dass die Federcharakteristik nur in der Längsrichtung bis zu einem gewissen Grad gezielt variierbar und damit an die räumlich unterschiedliche Belastung anpassbar ist.

Der Erfindung liegt die Aufgabe zugrunde, eine gattungsgemässe Untermatratze sowie ein Matratzensystem zu schaffen, die leicht an unterschiedliche und räumlich variierende Belastungen anpassbar sind. Die Untermatratze soll ausserdem begrenzte Federwege aufweisen.

Die Erfindung, wie sie in den Ansprüchen gekennzeichnet ist, schafft eine derartige Untermatratze, die ausserdem vorteilhafte Weiterbildungen zulässt, auf deren besondere Eigenschaften weiter unten noch hingewiesen werden wird. Besonders vorteilhaft ist die Verwendung der erfindungsgemässen Untermatratze in einem Matratzensystem, das auch eine besonders abgestimmte Obermatratze umfasst.

Im folgenden wird die Erfindung anhand von nur Ausführungsbeispiele darstellenden Figuren näher erläutert.

Es zeigen
- Fig. 1: eine schräge Draufsicht auf eine Untermatratze gemäss der Erfindung,
- Fig. 2: einen Ausschnitt aus einem Längsschnitt durch eine Untermatratze gemäss Fig. 1,
- Fig. 3a,b,c: verschiedene Schnitte durch einen Bestandteil (Stützelement) einer Untermatratze gemass einer ersten efindungsgemässen Ausführung,
- Fig. 4: die Federkennlinie des Bestandteils gemäss Fig. 3a,b,c,
- Fig. 5a,b,c: verschiedene Schnitte durch ein Stützelement gemäss einer zweiten erfindungsgemässen Ausführung und 5d in einem Schnitt gemäss 5a einen Fertigungsschritt bei der Herstellung einer Untermatratze gemäss der zweiten Ausführung,
- Fig. 6: eine Draufsicht auf eine Untermatratze gemäss der zweiten Ausführung,
- Fig. 7a,b: Schnitte durch weitere Ausführungen des Stützelements,
- Fig. 8: eine Draufsicht auf eine Untermatratze gemäss einer Variante,
- Fig. 9: angeschnitten eine Obermatratze gemäss der Erfindung,
- Fig. 10: mehrere Ausführungsformen eines Bestandteils (Federelement) einer Obermatratze gemäss der Erfindung,
- Fig. 11: eine Untermatratze gemäss der Erfindung, die aus mehreren schwenkbar verbundenen Teilrahmen besteht,
- Fig. 12: eine erste Art der Verbindung zwischen benachbarten Teilrahmen, und
- Fig. 13: eine zweite Art der Verbindung zwischen benachbarten Teilrahmen.

Die Untermatratze weist einen steifen rechteckigen Rahmen mit einem Kopfteil 1, einem Fussteil 2 und Seitenteilen 3a,b auf sowie eine Anzahl Tragelemente (Fig. 1, 2).

Erfindungsgemäss sind die Tragelemente als nach oben offene U-Profile 4, die an beiden Enden durch Querwände 5 abgeschlossen sind, ausgebildet und tragen an ihren Stegen 6 befestigte elastische Stützelemente 7, welche im entlasteten bis normal belasteten Zustand über ihre Schenkel 8 hinausragen. Der Rahmen ist durch die Seitenteile 3a, 3b verbindende Querträger 9 verstärkt, an welchen, vorzugsweise einander gegenüberliegend, U-Profile 4 befestigt sind, und zwar mittels eines ihre Querwände 5 und den dazwischenliegenden Querträger 9 durchdringenden Bolzen 10, der mittels einer Mutter 11 gesichert ist. Eine Befestigung der U-Profile 4 ist natürlich auch mit anderen Mitteln möglich, etwa mit Holzschrauben oder mit Bolzen, die in eine den Querträger 9 durchdringende Gewindehülse geschraubt sind. Die Querträger 9 und die U-Profile 4 sind vorzugsweise aus - eventuell faserverstärktem - Kunststoff ausgeführt.

Nach einer ersten Ausführung (Fig. 3a,b,c) weisen die U-Profile 4 jeweils mehrere Perforationen 12 auf, die zur Befestigung eines Stützelements 7 dienen können. Die Stützelemente 7 tragen Auflageteller 13 zur Stützung der Obermatratze, die verschiedene Formen haben können, z. B. rund (Fig. 1), achteckig (Fig. 3a,b,c), sechseckig etc.. Die Verteilung der Querträger 9 kann bereits an die zu erwartende Belastungsverteilung angepasst werden, umso mehr die Verteilung der Stützelemente 7, die in zwei Dimensionen variabel ist und zwischen flächendeckend - insbesondere bei Verwendung vier- oder sechseckiger Auflageteller 13 - und relativ dünn etwa im weniger belasteten Bereich in der Nähe des Fussendes wechseln kann.

Jedes Stützelement 7 umfasst einen ersten, äusseren Rohrabschnitt 14 aus elastischem Material, auf welchem der Auflageteller 13 sitzt und einen zweiten, inneren Rohrabschnitt 15, der vom äusseren Rohrabschnitt 14 umgeben und unten, wo das Stützelement 7 durch die durch einen Vorsprung 16 desselben und die Perforation 12 im Steg 6 des U-Profils 4 gebildete Schnappverbindung fixiert ist, mit demselben verbunden ist. Die Rohrabschnitte 14, 15 sind quer zum U-Profil 4 ausgerichtet, sodass ein Kippen des Stützelements 7 in diese Richtung durch die Schenkel 8 des U-Profils 4 verunmöglicht ist. Ausserdem weist der Auflageteller 13 zur Seitenstabilisierung des Stützelements 7 zwei Dorne 17 auf, die durch Oeffnungen im äusseren Rohrabschnitt 14 und im inneren Rohrabschnitt 15 ragen.

Bei geringer Belastung P wird nur der äussere Rohrabschnitt 14 deformiert, sodass das Stützelement 7 in diesem Bereich ziemlich weich ist. Erreicht die Deformation d den Wert d0 (Fig. 4) entsprechend einer Belastung P0, so sitzt der äussere Rohrabschnitt 14 auf dem inneren Rohrabschnitt 15 auf und dieser muss bei weiterer Vergrösserung der Belastung und damit der Deformation mitdeformiert werden, was eine beträchtliche Vergrösserung der Federkonstante bewirkt und weitere Deformation bremst, sodass ein hartes Aufsetzen des überstehenden Auflagetellers 13 auf die Schenkel 8 des U-Profils 4 verhindert wird. Besagtes Aufsetzen des Auflagetellers 13 verhindert im übrigen eine Beschädigung der Stützelemente 7 bei Ueberbelastung. Die Stützelemente 7 bestehen vorzugsweise aus Kunststoff, z. B. aus einem Elastomer, die Auflageteller 13 aus Hartplastik.

Nach einer zweiten Ausführungsform der erfindungsgemässen Untermatratze (Fig. 5a,b,c) enthalten die Stützelemente 7 nur einen Rohrabschnitt 14. Zur Stützung des Rohrabschnitts 14 ist in denselben ein Kautschukzylinder 18 mit in axialer Richtung durchgehenden Aussparungen 19 eingeschoben, der durch vordere Anschläge 20 und hintere Anschläge 21 fixiert ist. Das Stützelement 7 wird durch beidseitig in den Schenkeln 8 des U-Profils 4 sitzende in den Rohrabschnitt 14 ragende Haltebolzen 22 festgehalten. Das U-Profil 4 ist zur Verbesserung seiner statischen Eigenschaften durch Leisten 24 in der Fortsetzung der Schenkel 8 zu einer Struktur mit annähernd H-förmigem Querschnitt ergänzt. Zwecks Verhinderung eines harten Aufsetzens der Auflageteller 13 sind die Schenkel 8 oben mit einer Gummiauflage versehen. Alternativ können am Kautschukzylinder 18 über die Schenkel 8 ragende Fortsätze angeformt sein. Zwischen den Stützelemente 7 tragenden Stellen ist der Steg 6 durch Ausnehmungen 25 unterbrochen. Dadurch wird die Ablagerung von Staub verhindert. Der Auflageteller 13 ist bombiert und weist trapezähnliche Form auf, wobei die Basis des Trapezes konkav und die gegenüberliegende Seite entsprechend konvex gebogen ist. Das Material ist Hartplastik. Zur Verhinderung eines Verrutschens der Obermatratze ist die Oberfläche durch Erodieren oder Einätzen von Strukturen aufgerauht. Eine trapezförmige Vertiefung 26, in die Luftdurchlässe 27 münden, dient einerseits der Belüftung der Obermatratze und verstärkt andererseits die gegen ein Verrutschen derselben gerichtete Bremswirkung der Oberfläche des Auflagetellers 13. Die Verbindung zum Stützelement 7 ist durch eine Schnappverbindung hergestellt. Die Befestigung der Stützelemente 7 am U-Profil 4 erfolgt folgendermassen: die Haltebolzen 22 sind aussen an die Schenkel 8 angegegossen (Fig. 5d), weisen jedoch Sollbruchstellen auf, die erlauben, sie nach der Plazierung des Stützelements 7 nach innen zu schlagen (Pfeile), wonach sie wegen ihrer leicht konischen Ausbildung in den Schenkeln 8 festsitzen und wie bereits erläutert in den Rohrabschnitt 14 ragen und denselben fixieren.

Fig. 6 zeigt die Verteilung der Stützelemente und Auflageteller. Die Form der Auflageteller 13 erlaubt eine lückenlose Ueberdeckung der vom Rahmen umschlossenen Fläche. Dabei bilden jedoch die Grenzen zwischen benachbarten Auflagetellern 13 keine durchgehenden Geraden. Ein Kippen der Stützelemente, das zur Bildung von Gräben führen könnte, wird so vermieden. Es ist möglich, Stützelemente unterschiedlicher, jeweils an die in einer bestimmten Zone zu erwartende Belastung angepasster Härte zu verwenden. Zur Erleichterung der Montage können Stützelemente unterschiedlicher Härtegrade durch unterschiedliche Färbungen der Auflageteller 13 gekennzeichnet sein.

In den Figuren 7a,b sind Varianten von Stützelementen 7 gezeigt, bei denen das den Rohrabschnitt 14 stützende Federelement als geschlossenporiger Schaumstoffzylinder mit Haut 28 bzw. als kunststoffüberzogene Schraubenfeder 29 aus antimagnetischem Chromnickelstahl ausgebildet ist. Die Federkennlinie ist bei den Stützelementen 7 gemäss Fig. 7a,b ebenso wie beim in Fig. 5a,b,c,d dargestellten mindestens annähernd eine Gerade.

In Fig. 8 ist eine Variante mit parallelogrammförmigen Auflagetellern 13 dargestellt sowie eine mögliche Anordnung der Stützelemente in der vom Rahmen umschlossenen Fläche. Hier bilden die Grenzlinien zwischen benachbarten Stützelementen keine durchgehenden Geraden in Längsrichtung, was zur Verhinderung der Grabenbildung normalerweise genügt.

Alle Ausführungsformen haben den Vorteil, dass sie modular aufgebaut und somit ohne weiteres - durch Anpassung der Zahl nebeneinander angeordneter U-Profile in der Breite und der Zahl der Querträger 9 in der Länge - an beliebige Abmessungen anpassbar sind.

Eine besonders günstige Lösung wird erreicht, wenn zusätzlich zur erfindungsgemässen Untermatratze eine besonders geeignete Obermatratze verwendet wird, d. h. ein ganzes Matratzensystem, das auf die Erzielung der durch die Erfindung angestrebten Vorteile besonders abgestimmt ist.

Eine entsprechende Obermatratze ist in Fig. 9 dargestellt. Sie enthält zwischen einer oberen Auflage und einer unteren Auflage z. B. aus Rosshaar oder Textilfasern Federelemente 30.

Erfindungsgemäss besteht jedes Federelement 30 aus mehreren übereinandergestapelten und fest miteinander verbundenen Rohrabschnitten 31 aus elastischem Material, vorzugsweise einem Elastomer und weist an seinem oberen und an seinem unteren Ende je eine Auflagefläche 32 auf zur Abstützung der jeweiligen Auflage. Einzelne Rohrabschnitte 31 weisen beidseitig Verbindungselemente 33 zur Herstellung von Schnappverbindungen mit benachbarten Federelementen auf. Die Federelemente 30 können je nach der gewünschten Federcharakteristik verschieden ausgebildet sein (Fig. 10). Z. B. können einzelne Rohrabschnitte zur Versteifung horizontale Verstrebungen 34 enthalten, die bei Halbierung der ausseren Rohrabschnitte auch als Auflageflächen 32 dienen können. Federelemente 30 verschiedener Charakteristik können nach Massgabe der zu erwartenden örtlichen Belastung in der Obermatratze verteilt werden. Auch durch das Herstellen oder Nichtherstellen von Schnappverbindungen zwischen benachbarten Federelementen 30 können lokale Steifigkeit und Federeigenschaften der Obermatratze beeinflusst werden.

Die beschriebenen Ausführungen von Unter- und Obermatratze eignen sich auch sehr gut für Fälle (Fig. 11), bei denen die Untermatratze mehrere gegeneinander schwenkbare Teilrahmen 35a,b,c,d,e,f enthält, die durch Scharniere 36 zwischen nebeneinanderliegenden Querträgern 9 oder auch zwischen Seitenteilen aneinanderstossender Teilrahmen verbunden sind. Die Scharniere sind zum Schutz gegen das Einklemmen von Fingern beim Verstellen der Teilrahmen mit Faltenbälgen überzogen (nicht dargestellt). Im gezeigten Beispiel befinden sich die Rahmenteile 35a,b,c am Kopfende, 35e,f am Fussende. Letztere sind wie in Fig. 12 dargestellt verbunden. Die Rahmenteile 35b,c können zur Lendenwirbelstützung einen-nach oben konvexen stumpfen Winkel bilden. Die Art ihrer Verbindung ist in Fig. 13 dargestellt.

## Patentansprüche

1. Untermatratze für ein aus einer Ober- und einer Untermatratze bestehendes Matratzensystem, welche mit einem Rahmen verbundene und im wesentlichen in der Rahmenebene liegende Tragelemente enthält, **dadurch gekennzeichnet, dass** die letzteren als nach oben offene U-Profile (4) ausgebildet sind, welche an ihrem Steg (6) befestigte, im entlasteten bis normal belasteten Zustand über ihre Schenkel (8) hinausragende elastische Stützelemente (7) tragen.

2. Untermatratze nach Anspruch 1, wobei der Rahmen rechteckig ausgebildet ist, **dadurch gekennzeichnet, dass** die U-Profile (4) parallel zur Längsrichtung des Rahmens ausgerichtet sind.

3. Untermatratze nach Anspruch 2, **dadurch gekennzeichnet, dass** der Rahmen mindestens einen Querträger (9) aufweist, an welchem beidseitig einander gegenüberliegend U-Profile (4) befestigt sind.

4. Untermatratze nach Anspruch 3, **dadurch gekennzeichnet, dass** die U-Profile (4) an den Enden Querwände (5) aufweisen und einander an einem Querträger (9) gegenüberliegende U-Profile (4) mittels eines die jeweiligen Querwände (5) und den dazwischenliegenden Querträger (9) durchdringenden Bolzen (10) verschraubt sind.

5. Untermatratze nach Anspruch 3, **dadurch gekennzeichnet, dass** der Rahmen mehrere gegeneinander schwenkbare Teilrahmen (35a, 35b, 35c, 35d, 35e, 35f) aufweist, welche durch Scharniere (36) verbunden sind.

6. Untermatratze nach einem der Ansprüche 1 bis 5, **dadurch gekennzeichnet, dass** die Stützelemente (7) Auflageteller (13) tragen, die die Schenkel (8) des jeweiligen U-Profils (4) seitlich überragen und bei starker Belastung auf denselben aufliegen.

7. Untermatratze nach Anspruch 6, **dadurch gekennzeichnet, dass** die Auflageteller (13) bombiert sind.

8. Untermatratze nach Anspruch 6, **dadurch gekennzeichnet, dass** die Auflageteller (13) eine rauhe Oberfläche aufweisen.

9. Untermatratze nach einem der Ansprüche 1 bis 8, **dadurch gekennzeichnet, dass** jedes U-Profil (4) mehrere zur Befestigung eines Stützelements (7) vorbereitete Stellen aufweist.

10. Untermatratze nach Anspruch 9, **dadurch gekennzeichnet, dass** zwischen den zur Befestigung von Stützelementen (7) vorbereiteten Stellen der Steg (6) des U-Profils (4) ganz oder teilweise entfernt ist.

11. Untermatratze nach einem der Ansprüche 1 bis 10, **dadurch gekennzeichnet,** **dass** die Befestigung der Stützelemente (7) in den U-Profilen (4) durch Schnappverbindungen bewerkstelligt ist.

12. Untermatratze nach einem der Ansprüche 1 bis 10, **dadurch gekennzeichnet, dass** die Befestigung der Stützelemente (7) in den U-Profilen (4) durch von den Schenkeln (8) ins Innere derselben ragende Haltebolzen (22) bewerkstelligt ist.

13. Untermatratze nach einem der Ansprüche 1 bis 12, **dadurch gekennzeichnet, dass** jedes Stützelement (7) mindestens einen ersten Rohrabschnitt (14) aus elastischem Material umfasst, der quer zum U-Profil (4) ausgerichtet ist.

14. Untermatratze nach Anspruch 13, **dadurch gekennzeichnet, dass** jedes Stützelement (7) einen zweiten Rohrabschnitt (15) aus elastischem Material enthält, der, vom ersten Rohrabschnitt (14) umgeben, im Bereich, in welchem der letztere auf dem Steg (6) des U-Profils (4) aufliegt, mit ihm verbunden ist.

15. Untermatratze nach Anspruch 13 oder 14, **dadurch gekennzeichnet, dass** innerhalb des ersten Rohrabschnitts (14) ein Federelement angeordnet ist.

16. Untermatratze nach Anspruch 15, **dadurch gekennzeichnet, dass** das Federelement ein Kautschukzylinder (18) mit in axialer Richtung sich erstreckenden Aussparungen (19) ist.

17. Untermatratze nach Anspruch 15, **dadurch gekennzeichnet, dass** das Federelement ein Schaumstoffzylinder (28) ist.

18. Untermatratze nach Anspruch 15, **dadurch** **gekennzeichnet, dass** das Federelement eine Schraubenfeder (29) ist.

19. Untermatratze nach einem der Ansprüche 1 bis 18, **dadurch gekennzeichnet, dass** der Rahmen, die U-Profile (4) und die Stützelemente (7) im wesentlichen aus Kunststoff bestehen.

20. Matratzensystem mit einer Untermatratze nach einem der Ansprüche 1 bis 19 sowie mit einer Obermatratze, welche zwischen einer oberen Auflage und einer unteren Auflage mehrere einzelne nebeneinander angeordnete Federelemente (30) enthält, **dadurch gekennzeichnet, dass** jedes Federelement (30) mindestens einen horizontal ausgerichteten Rohrabschnitt (31) aus elastischem Material umfasst.

21. Matratzensystem nach Anspruch 20, **dadurch gekennzeichnet, dass** jedes Federelement (30) aus mehreren übereinandergestapelten und fest miteinander verbundenen Rohrabschnitten (31) aus elastischem Material besteht.

22. Matratzensystem nach Anspruch 20 oder 21, **dadurch gekennzeichnet, dass** jedes Federelement (30) an seinem oberen und an seinem unteren Ende je eine Auflagefläche (32) aufweist.

23. Matratzensystem nach Anspruch 21 oder 22, **dadurch** **gekennzeichnet, dass** bei mehreren Federelementen (30) jeweils mindestens ein Rohrabschnitt (31) beidseitig je ein Verbindungselement (33) zur Herstellung einer Verbindung zu einem benachbarten Federelement (30) aufweist.

24. Matratzensystem nach Anspruch 23, **dadurch gekennzeichnet, dass** die Verbindungselemente (33) zur Herstellung von Schnappverbindungen geeignet sind.

25. Matratzensystem nach einem der Ansprüche 20 bis 24, **dadurch gekennzeichnet, dass** die Federelemente (30) im wesentlichen aus Kunststoff bestehen.

## Claims

1. A mattress base for a mattress system consisting of a mattress and a mattress base, the mattress base containing carrier elements connected to a frame and lying substantially in the plane of the frame, characterised in that the carrier elements have upwardly open U-shaped sections (4) which support resilient supporting elements (7) secured to their bight (6), the resilient supporting elements projecting beyond the sides (8) of the carrier elements in the unloaded state and up to the normally loaded state.

2. A mattress base according to claim 1, wherein the frame is formed in a rectangular manner, characterised in that the U-shaped sections (4) are aligned parallel to the longitudinal direction of the frame.

3. A mattress base according to claim 2, characterised in that the frame has at least one transverse beam (9) to both sides of which are secured U-shaped sections (4) arranged opposite each other.

4. A mattress base according to claim 3, characterised in that the U-shaped sections (4) have transverse walls (5) at their ends and in that U-shaped sections (4) opposing each other across a transverse beam (9) are screwed together by means of a bolt (10) penetrating the respective transverse walls (5) and the transverse beam (9) lying therebetween.

5. A mattress base according to claim 3, characterised in that the frame has several partial frames (35a, 35b, 35c, 35d, 35e, 35f) able to be pivoted relative to one another and which are connected by hinges (36).

6. A mattress base according to one of claims 1 to 5, characterised in that the supporting elements (7) support bearing plates (13) which project laterally over the sides (8) of the respective U-shaped sections (4) and which rest on these sides when there is a large load.

7. A mattress base according to claim 6, characterised in that the bearing plates (13) are embossed.

8. A mattress base according to claim 6, characterised in that the bearing plates (13) have a rough surface.

9. A mattress base according to one of claims 1 to 8, characterised in that each U-shaped section (4) has several points prepared for securing a supporting element (7).

10. A mattress base according to claim 9, characterised in that the bight (6) of the U-shaped section (4) is removed partly or completely between the points prepared for securing the supporting elements (7).

11. A mattress base according to one of claims 1 to 10, characterised in that the fastening of the supporting elements (7) is effected in the U-shaped sections (4) by snap connections.

12. A mattress base according to one of claims 1 to 10, characterised in that the fastening of the supporting elements (7) in the U-shaped sections (4) is effected by retaining bolts (22) projecting from the sides (8) into the interior of the same.

13. A mattress base according to one of claims 1 to 12, characterised in that each supporting element (7) has at least a first tubular section (14) of a resilient material which is aligned transversely to the U-shaped section (4).

14. A mattress base according to claim 13, characterised in that each supporting element (7) contains a second tubular section (15) of a resilient material which is surrounded by the first tubular section (14) and is connected to it in the region in which the first tubular section rests on the bight (6) of the U-shaped section (4).

15. A mattress base according to claim 13 or 14, characterised in that inside the first tubular section (14) there is arranged a spring element.

16. A mattress base according to claim 15, characterised in that the spring element is a rubber cylinder (18) with recesses (19) extending in the axial direction.

17. A mattress base according to claim 15, characterised in that the spring element is a foam material cylinder (28).

18. A mattress base according to claim 15, characterised in that the spring element is a coil spring (29).

19. A mattress base according to one of claims 1 to 18, characterised in that the frame, the U-shaped sections (4) and the supporting elements (7) consist substantially of plastics.

20. A mattress system with a mattress base according to one of claims 1 to 19 and with a mattress which contains several individual spring elements (30) arranged next to each other between an upper support and a lower support, characterised in that each spring element (30) comprises at least one tubular section (31), of resilient material, aligned horizontally.

21. A mattress system according to claim 20, characterised in that each spring element (30) consists of several tubular sections (31) of resilient material which are stacked over each other and which are firmly connected to one another.

22. A mattress system according to claim 20 or 21, characterised in that each spring element (30) has on its upper and on its lower end a respective bearing surface (32).

23. A mattress system according to claim 21 or 22, characterised in that, with several spring elements (30), in each case at least one tubular section (31) has on both sides a respective connecting element (33) for producing a connection to an adjacent spring element (30).

24. A mattress system according to claim 23, characterised in that the connecting elements (33) are suitable for producing snap connections.

25. A mattress system according to one of claims 20 to 24, characterised in that the spring elements (30) consist substantially of plastics.

## Revendications

1. Sommier pour un système de matelas constitué par un matelas et un sommier, qui contient des éléments de support reliés à un cadre et disposés essentiellement dans le plan du cadre, caractérisé en ce que les éléments de support sont réalisés en profilés en U (4) ouverts vers le haut qui portent des éléments d'appui élastiques (7) fixés à leur âme (6) et faisant saillie au-delà de leurs branches (8) à l'état déchargé à normalement chargé.

2. Sommier selon la revendication 1, dans lequel le cadre est réalisé en forme rectangulaire, caractérisé en ce que les profilés en U (4) sont alignés parallèlement à la direction longitudinale du cadre.

3. Sommier selon la revendication 2, caractérisé en ce que le cadre présente au moins un support transversal (9) auquel sont fixés, de part et d'autre, des profilés en U (4) mutuellement opposés.

4. Sommier selon la revendication 3, caractérisé en ce que les profilés en U (4) présentent, à leurs extrémités, des parois transversales (5), des profilés en U (4) opposés l'un à l'autre étant vissés à un support transversal (9) au moyen d'un boulon (10) traversant une des parois transversales respectives (5), ainsi que le support transversal intermédiaire (9).

5. Sommier selon la revendication 3, caractérisé en ce que le cadre présente plusieurs cadres partiels (35a, 35b, 35c, 35d, 35e, 35f) mutuellement pivotants, qui sont reliés par des charnières (36).

6. Sommier selon l'une quelconque des revendications 1 à 5, caractérisé en ce que les éléments d'appui (7) portent des disques d'appui (13) qui font saillie latéralement par rapport aux branches (8) du profil en U respectif (4) et qui, en cas de sollicitations intenses, s'appuient sur ces derniers.

7. Sommier selon la revendication 6, caractérisé en ce que les disques d'appui (13) sont bombés.

8. Sommier selon la revendication 6, caractérisé en ce que les disques d'appui (13) présentent une surface rugueuse.

9. Sommier selon l'une quelconque des revendications 1 à 8, caractérisé en ce que chaque profilé en U (4) présente plusieurs endroits préparés pour la fixation d'un élément d'appui (7).

10. Sommier selon la revendication 9, caractérisé en ce que, entre les endroits préparés pour la fixation d'éléments d'appui (7), l'âme (6) du profilé en U (4) est tout à fait ou partiellement éliminée.

11. Sommier selon l'une quelconque des revendications 1 à 10, caractérisé en ce que la fixation des éléments d'appui (7) dans les profilés en U (4) est réalisée par des liaisons à déclic.

12. Sommier selon l'une quelconque des revendications 1 à 10, caractérisé en ce que la fixation des éléments d'appui (7) dans les profilés en U (4) est réalisée par des boulons d'arrêt (22) faisant saillie par rapport aux branches (8) à l'intérieur de ces dernières.

13. Sommier selon l'une quelconque des revendications 1 à 12, caractérisé en ce que chaque élément d'appui (7) englobe au moins une première section tubulaire (14) en une matière élastique, qui est alignée transversalement par rapport au profilé en U (4).

14. Sommier selon la revendication 13, caractérisé en ce que chaque élément d'appui (7) contient une deuxième section tubulaire (15) en une matière élastique qui, en étant entourée par la première section tubulaire (14), est reliée avec cette dernière dans la zone dans laquelle cette dernière vient s'appuyer sur l'âme (6) du profilé en U (4).

15. Sommier selon l'une quelconque des revendications 13 ou 14, caractérisé en ce qu'un élément à ressort est disposé à l'intérieur de la première section tubulaire (15).

16. Sommier selon la revendication 15, caractérisé en ce que l'élément à ressort est un cylindre en caoutchouc (18) muni d'évidements (19) s'étendant en direction axiale.

17. Sommier selon la revendication 15, caractérisé en ce que l'élément à ressort est un cylindre en mousse (28).

18. Sommier selon la revendication 15, caractérisé en ce que l'élément à ressort est un ressort à boudin (29).

19. Sommier selon l'une quelconque des revendications 1 à 18, caractérisé en ce que le cadre, les profilés en U (4) et les éléments d'appui (7) sont constitués essentiellement d'une matière synthétique.

20. Système de matelas comprenant un sommier selon l'une quelconque des revendications 1 à 19, ainsi qu'un matelas qui contient, entre un revêtement supérieur et un revêtement inférieur, plusieurs éléments individuels à ressort (30) disposés côte à côte, caractérisé en ce que chaque élément à ressort (30) englobe au moins une section tubulaire (31) en alignement horizontal en une matière élastique.

21. Sommier selon la revendication 20, caractérisé en ce que chaque élément à ressort (30) est constitué par plusieurs sections tubulaires (31) en une matière élastique mutuellement superposées et reliées à demeure l'une à l'autre.

22. Sommier selon la revendication 20 ou 21, caractérisé en ce que chaque élément à ressort (30) présente, à son extrémité supérieure et à son extrémité inférieure, respectivement une surface d'appui (32).

23. Sommier selon la revendication 21 ou 22, caractérisé en ce que, en cas de plusieurs éléments à ressort (30), chaque fois au moins une section tubulaire (31) présente, de part et d'autre, respectivement un élément de liaison (33) pour la réalisation d'une liaison à un élément à ressort voisin (30).

24. Sommier selon la revendication 23, caractérisé en ce que les éléments de liaison (33) sont appropriés pour la réalisation de liaison à déclic.

25. Sommier selon l'une quelconque des revendications 20 à 24, caractérisé en ce que les éléments à ressort (30) sont constitués essentiellement d'une matière synthétique.
